# FASCICULE DE BREVET EUROPEEN

(11) **EP 0 829 430 B1**
(45) Date de publication et mention de la délivrance du brevet: **15.09.1999**
(21) Numéro de dépôt: 97401769.1
(22) Date de dépôt: 23.07.1997
(51) Int. Cl.: B65D 45/04

(54) **Capsule de fermeture pour un récipient a col**
Verschlusskappe für einen mit einem Hals versehenen Behälter
Closure cap for a container having a neck

(30) Priorité: 12.09.1996 FR 9611142
(43) Date de publication de la demande: 18.03.1998
(73) Titulaire: L'OREAL, 75008 Paris (FR)
(72) Inventeur: Renault, Philippe M., 92370 Chaville (FR); Balayn, David, M., 75014 Paris (FR)
(74) Mandataire: Boulard, Denis

(56) Documents cités:
- DE-C- 850 984
- FR-A- 1 010 083
- FR-A- 1 439 971
- US-A- 1 417 975

## Description

La présente invention se rapporte à une capsule de fermeture susceptible d'équiper un récipient formant réservoir pour un produit, notamment liquide. Plus particulièrement, cette capsule est munie d'un capot de fermeture et comporte un système de calage du capot. L'invention se rapporte également à un récipient équipé de cette capsule. Généralement, ce récipient est un flacon à col, notamment un flacon de parfum en verre.

On connaît, par le document FR-A-0 955 029, un récipient à couvercle muni d'un système de calage du couvercle. Le système de calage comprend une anse (ou étrier), montée pivotante sur une paroi latérale du récipient et coopérant, en position verticale de l'étrier, avec un bouton de verrouillage monté tournant au centre du couvercle. Ce bouton assure le maintien en position de l'étrier et le verrouillage du couvercle sur le récipient. Un joint en caoutchouc, disposé sur le couvercle, assure l'étanchéité du récipient.

En outre, par le document FR-A-1 541 166, on connaît un système de bouchage de flacon comportant un étrier pivotant, l'étrier étant muni d'un bouchon apte à obturer le col du flacon. Pour assurer un appui élastique du bouchon sur le col, l'étrier est monté coulissant suivant l'axe du flacon, des moyens élastiques étant prévus pour solliciter l'étrier en appui élastique en direction du col de flacon.

Ce système de bouchage présente l'inconvénient d'être constitué de pièces compliquées à fabriquer et nécessitant, en outre un outillage complexe pour le montage. De plus, les moyens élastiques sont visibles de l'extérieur et donnent à ce système un aspect inesthétique.

Par ailleurs, le document DE-A-850 984 décrit un récipient utilisable notamment pour la conservation de conserves alimentaires et une capsule de fermeture selon la première partie de la revendication 7. Ce récipient comporte un col dont l'extrémité libre peut être fermée par un couvercle. Pour le maintien de ce couvercle, un étrier pivotant est prévu, apte à se positionner, lors de la fermeture du récipient, sur ledit couvercle. L'étrier est en métal, de sorte que sa partie médiane peut se déformer, par élasticité, pour assurer un appui élastique, dans le sens axial du récipient, sur le couvercle.

La présente invention a pour objet un système de fermeture d'un récipient, notamment d'un flacon de parfum, du genre précité, comprenant une capsule de fermeture munie d'un capot de protection ou de fermeture rigide, un système à étrier rigide pivotant étant prévu pour le calage du capot sur le flacon.

Les essais effectués par la demanderesse ont montré que, lorsqu'on réalise une capsule comportant un capot et un étrier en une matière plastique galvanisée, on obtient des pièces très rigides sans élasticité, dont les tolérances sont telles qu'il n'est pas possible, dans de nombreux cas, de monter l'étrier au-dessus du capot. En effet, lorsque le capot est sous-dimensionné, l'étrier n'est pas en contact avec le capot et ne peut pas assurer son calage. Au contraire, lorsque le capot est surdimensionné, il n'est pas possible de faire pivoter l'étrier en position verticale et le placer au-dessus du capot. Une telle situation n'est pas exploitable industriellement.

La demanderesse a donc cherché un système de bouchage permettant d'utiliser des pièces rigides, sans que le montage ou le fonctionnement correct de la capsule soient gênés par les tolérances des pièces qui le constituent.

Aussi, la présente invention a pour premier objet une capsule de fermeture pour un flacon à col comportant :
- une frette présentant un premier axe et destinée à être montée sur le col du flacon,
- un capot de fermeture rigide muni d'un sommet et d'une paroi latérale cylindrique apte à se placer autour d'une partie de la frette,
- un étrier rigide présentant deux extrémités reliés par une partie centrale, les extrémités étant montées sur la frette, pivotantes autour d'un second axe, perpendiculaire au premier axe, de sorte que, par pivotement, la partie centrale de l'étrier puisse venir en appui contre le sommet du capot, et
- des moyens aptes à mettre en appui le sommet contre l'étrier. Selon l'invention les moyens aptes à mettre en appui le sommet contre l'étrier comprennent des moyens élastiques permettant un déplacement axial du sommet du capot par rapport à l'étrier et les moyens élastiques sont constitués par au moins une zone du capot, déformable élastiquement, cette zone formant avec le capot une seule pièce.

Cette capsule est destinée, plus particulièrement, à équiper un flacon, contenant, par exemple, une crème cosmétique ou un parfum. Aussi, un autre objet de l'invention se rapporte à un flacon de parfum, notamment un flacon à col, sur lequel est montée la capsule. Avantageusement ce flacon est en verre, car ce matériau, contrairement aux matériaux plastiques, d'une part, n'altère pas la note des parfums, et, d'autre part, n'est pas attaqué par le parfum. Par ailleurs, il est à noter, que le montage de la capsule sur le flacon ne nécessite pas de joint en caoutchouc. Ceci est avantageux, car en général, le caoutchouc ou des matériaux semblables, ne sont pas compatibles avec la composition du parfum.

Selon une forme préférée de réalisation de l'invention, le capot est réalisé en matériau ayant une mémoire de forme à la déformation, tels que le polypropylène ou en polyoxymèthylène. De ce fait, il est possible d'intégrer les moyens élastiques de compression dans le capot, de sorte qu'il puisse être moulé en une seule et même pièce avec les moyens élastiques. Selon une première possibilité, ces moyens élastiques sont portés par une extrémité libre de la paroi latérale du capot, cette extrémité libre étant constituée, par exemple par la base du capot. Dans ce cas, les moyens élastiques peuvent se présenter sous forme d'au moins une languette souple, prenant appui sur une portion en saillie radiale portée par la frette. Avantageusement, cette portion est située entre les articulations et l'extrémité libre de la frette, du côte opposé au flacon. Selon une forme de réalisation particulière, la portion en saillie est annulaire. Dans ce cas, on réalise une pluralité de languettes souples, par exemple au nombre de 6 ou 8, reparties régulièrement sur la base du capot.

Selon un aspect intéressant de l'invention, le capot est entouré d'un capot d'habillage, du coté de sa paroi latérale et de son sommet. Avantageusement ce capot d'habillage constitue un élément décoratif. Dans cette optique, la frette, l'étrier et le capot d'habillage peuvent être réalisés en métal ou en plastique, recouvert d'une couche métallique. De préférence, la frette, l'étrier et le capot d'habillage sont réalisés en un matériau plastique galvanisable, tels que par exemple l'ABS (copolymère acrylonitrile - butadiène - styrène) ou le Polypro Codix® (polypropylène additionné de charges de carbonate de baryum) commercialisé par la société R.P.T.. La frette, l'étrier et le capot d'habillage peuvent être recouverts d'une ou plusieurs couches métalliques. Du fait de la galvanisation des ces pièces, ces dernières deviennent très rigides et la compensation de la variation des dimensions de ces pièces ne peut pas être effectuée, en jouant sur l'élasticité de la matière constitutive de ces pièces.

Avantageusement, l'étrier se présente sous forme d'un 〈〈 U 〉〉, formé par une partie centrale et deux parties latérales, les parties latérales formant, par exemple, un angle d'environ 90° avec la partie centrale. Dans ce cas, la distance entre les extrémités libres des parties latérales correspond sensiblement à la largeur de la frette. Les articulations assurant le pivotement de l'étrier sur la frette peuvent être constituées par deux goupilles en saillie radiale vers l'extérieur, par rapport à la frette, coopérant chacune avec un alésage complémentaire pratiqué dans chaque extrémité libre des branches latérales. La hauteur de l'étrier est dimensionnée de sorte que la partie centrale, en position verticale de l'étrier, puisse venir en appui contre le sommet du capot. Grâce à la présence des moyens élastiques, le capot est déplaçable élastiquement, selon l'axe de la capsule. Ainsi, des variations dimensionnelles de l'étrier et du capot, (et le cas échéant de son capot d'habillage) peuvent être compensées, de sorte que, dans tous les cas, le capot (et son capot d'habillage) peut être convenablement maintenu en place sur la frette par l'étrier. Pour immobiliser l'étrier dans la position verticale, sa partie centrale peut être pourvue d'une dépression, capable de recevoir un bossage réalisé au centre du sommet de l'habillage. Le cas échéant, un lest peut être intercalé entre le capot et le capot d'habillage.

Selon un second mode de réalisation, les moyens élastiques comprennent une zone annulaire, élastiquement déformable dans le sens axial de la capsule, une partie de cette zone étant apte à venir en appui contre l'étrier. La partie de la zone venant en contact avec l'étrier, lorsque celui est en position verticale, peut être constituée, par exemple, par un picot. Afin d'immobiliser l'étrier dans la position verticale, la partie centrale de l'étrier peut être pourvue d'une dépression, capable de recevoir le picot. Lorsqu'on prévoit un capot d'habillage entourant le capot, ce capot d'habillage est pourvu d'une ouverture centrale, traversée par le picot, qui peut ainsi venir en contact avec l'étrier.

Pour assurer la fixation de la frette sur le col du flacon, le col peut être pourvu d'un bourrelet périphérique situé à l'extrémité libre du col. Dans ce cas, la frette peut être munie de pattes d'encliquetage pour garantir l'inamovibilité de la capsule. Ces pattes d'encliquetage peuvent faire partie de la frette, ou bien être réalisées sur une bague d'encliquetage séparée, apte à se clipser sur la frette. Ces pattes sont des pattes élastiquement déformables radialement, s'étendant vers l'axe de la capsule sous un angle d'inclinaison d'environ 30°. Ainsi, lorsque la frette est posée sur le col du flacon, le bourrelet périphérique fait fléchir les pattes vers l'extérieur, ces patte se plaçant finalement, dans l'angle formé entre le col et le bourrelet.

Lorsque le col du flacon ne comporte pas d'organe de distribution, le capot peut porter, intérieurement une jupe d'étanchéité sensiblement cylindrique, destinée à se placer, en position de fermeture de la capsule, contre la paroi interne du col.

Lorsqu'on veut doter le flacon d'un organe de distribution, ce dernier est inséré dans le col du flacon où il peut être serti par une collerette métallique. L'organe de distribution peut être une pompe ou une valve, actionnable à l'aide d'un bouton-poussoir muni d'une buse de pulvérisation.

Pour mieux faire comprendre la présente invention, on va décrire maintenant, à titre d'exemples purement illustratifs et nullement limitatifs, plusieurs modes de réalisation de capsules de fermeture conformes à l'invention, représentés sur les dessins annexés.
La figure 1 représente une vue en perspective d'un flacon de parfum selon l'invention équipé d'une capsule de fermeture selon l'invention.
La figure 2a représente une coupe axiale d'une capsule de fermeture, selon un premier mode de réalisation de l'invention, équipant un flacon pourvu d'un organe de distribution.
La figure 2b représente une coupe axiale partielle, agrandie, selon la loupe A de la figure 2a.
La figure 3 représente une coupe axiale d'une capsule de fermeture, selon un second mode de réalisation de l'invention.
La figure 4 représente une coupe axiale d'une capsule de fermeture, selon un troisième mode de réalisation de l'invention, équipant un flacon pourvu d'un organe de distribution.

Sur les figures 1, 2a et 2b, on voit une capsule de fermeture, désignée dans son ensemble par la référence 1, montée sur un flacon de parfum 2. La capsule 1 a une forme de révolution autour d'un axe X. Cette capsule 1 se compose d'une frette cylindrique 4, surmontée d'un capot et d'un capot d'habillage 6 et d'un étrier pivotant 8. L'étrier 8 comporte une branche centrale 10 raccordée sous un angle d'environ 90° à deux branches latérales 12, 14, sensiblement parallèles. Ces branches 12, 14 présentent chacune une extrémité libre 12a, 14a. A proximité de chaque extrémité 12a, 14a, chaque branche 12, 14 est pourvue d'un alésage 12b, 14b coopérant avec une goupille 12c, 14c. Chaque goupille est fixée dans un alésage approprié 16, 18 de la frette 4, comme ceci sera détaillé plus loin. Les alésages 16, 18 sont diamétralement opposés sur la frette et alignés selon un axe B, orienté perpendiculairement à l'axe X.

Comme visible sur la figure 2a, le flacon 2 comporte un col cylindrique 20 pourvu d'un bourrelet 22, en saillie radialement vers l'extérieur. A l'intérieur de ce col est fixé, par sertissage, un organe de distribution, ici une pompe 24, fixée sur le col à l'aide d'une collerette métallique 26. Pour l'actionnement de la pompe 24, celle ci comporte un bouton-poussoir 28 muni d'une buse de pulvérisation 30, permettant de distribuer une dose de parfum sous forme de fines gouttelettes. A l'intérieur du flacon, la pompe 24 est raccordée à un tube plongeur 32, en communication avec la composition de parfum à distribuer.

La frette présente une forme générale cylindrique. Elle présente un manchon cylindrique 34, propre à entourer la collerette de fixation 26 de la pompe. De son côté opposé au flacon, le manchon 34 présente un premier épaulement 36 annulaire prolongé par une tubulure cylindrique 38 de plus faible diamètre que le manchon 34. Du côté tourné vers le flacon, le manchon 34 présente un second épaulement 40, relié à une saillie annulaire 42, de diamètre plus important que le manchon 34. La saillie 42 est raccordée à un plateau circulaire 44 en forme de disque, dont le diamètre est plus important que celui de la saillie 42. Du côté opposé à la saillie 42, le plateau comporte des première et seconde jupes cylindriques 46, 48. La première jupe 46, a un diamètre externe sensiblement égal à la distance entre les extrémités 12a, 14a des branches latérales de l'étrier 10. La jupe 46 prend appui contre le corps du flacon 2. Cette jupe 46 est munie des alésages 16, 18 précités, dans lesquels sont fixées les goupilles 12c, 14c. La seconde jupe 48, de plus faible diamètre que la première, s'étend en direction du flacon et présente sensiblement le même diamètre externe que la saillie 42, mais un diamètre supérieur à celui du bourrelet 22 du col de flacon. De cette façon, la frette 4 peut être posée sur le col du flacon, de sorte que l'épaulement 36 vienne en appui contre le col.

Pour monter la frette 4 sur le col 20 du flacon, de façon inamovible, une bague 50 est prévue, solidaire de la face interne de la seconde jupe 48. La fixation de la bague 50 sur la frette est assurée par un système bourrelet annulaire 52/gorge annulaire 54. L'extrémité de la bague 50 opposée au flacon est pourvue d'une pluralité de pattes d'accrochage 56, reparties régulièrement sur tout le pourtour de la bague 50 et s'étendant vers l'axe X sous un angle d'inclinaison d'environ 30°. Ces pattes 50 sont flexibles, de sorte qu'après montage de la frette sur le col de flacon, leur extrémité libre 56a prend appui contre un bord replié 20a de la collerette 26.

Un capot 60 est prévu, apte à entourer le bouton-poussoir 28 et à se fixer sur la frette 4. Le capot 60 est pourvu d'un sommet 62 circulaire, en forme de dôme, raccordé à sa périphérie à une paroi latérale cylindrique 64. Le bord opposé 64a au sommet de la paroi latérale est pliée radialement vers l'extérieur, et forme ainsi un épaulement 66. Le diamètre interne de la paroi latérale 64 correspond sensiblement au diamètre externe de la tubulure 38 de la frette. A son tour, la périphérie de l'épaulement se raccorde à une portion cylindrique 68, de diamètre plus important que la paroi latérale 64. Conformément à ce mode de réalisation de l'invention, la portion cylindrique 68 présente un bord libre 68a. Le bord 68a porte une pluralité de languettes élastiques 72, s'étendant vers l'axe X. Ces languettes élastiques 72 sont inclinées en direction du flacon. Ces languettes sont en appui contre le second épaulement 40 de la frette, de sorte qu'une force d'appui suivant l'axe X exercée sur le sommet 62 du capot 60, provoque le fléchissement des languettes 72 et un déplacement axial du capot.

Le capot 60 est entouré par un capot d'habillage 6 en forme de calotte à paroi latérale 70 cylindrique. Le capot est maintenu dans le capot d'habillage 6 en compression entre une zone de contact supérieure 61 et un jonc d'accrochage inférieur 63. Ce capot d'habillage 6 présente un dôme 74 portant en son centre un bossage 76 apte à se loger dans une dépression 78 de la branche centrale de l'étrier 8, lorsque ce dernier est placé en position verticale. Entre la paroi 64 du capot et la paroi latérale 70 du capot d'habillage 6 est défini un volume annulaire, dans lequel est disposé un lest 80 de forme annulaire, réalisé par exemple en métal, par exemple en zamac.

La bague 50 et le capot 60 sont réalisés en un matériau ayant une mémoire de forme à la déformation, tels que le polypropylène ou en polyoxymèthylène. La frette 4, l'étrier 8, le bouton-poussoir 28 et le capot d'habillage 6 sont réalisés en un matériau plastique galvanisable couvert d'une couche métallique. De préférence ces pièces sont réalisées en ABS (copolymère acrylonitrile - butadiène - styrène) ou en Polypro Codix®. La couche métallique consiste, par exemple, en une succession de couches de nickel, cuivre, nickel et chrome.

Par les moyens décrits ci-dessus, des variations dimensionnelles du capot, de l'habillage et de l'étrier peuvent être compensées, de sorte que, malgré ces variations, le capot (et le capot d'habillage) puisse être calé par l'étrier.

Sur la figure 3, on voit une capsule 101, selon un second mode de réalisation de l'invention, monté sur un flacon 2. Ce flacon se distingue de celui des figures 2a et 2b par l'absence de l'organe de distribution. Sur la figure 3, les parties identiques à celles des figures 2a et 2b portent les mêmes numéros de référence. Leur description ne sera pas reprise.

L'extrémité 138 de la frette 4, du côté opposé au flacon 2 est conformée en orifice de distribution 140. Cet orifice 140 est obturé par un picot cylindrique 142 rentrant à friction dans ce dernier. Le picot 142 est solidaire de la paroi interne du sommet 62 du capot 160.

Dans le mode de réalisation des figures 2a et 3, le capot 60 (ou 160) et le capot d'habillage 6 peuvent être réalisés par bi-injection du capot en polypropylène et de l'habillage en Polypro Codix®, dont la densité est, par exemple, de 1,4 g/cm³. Dans ce mode de réalisation, l'ensemble bi-injecté est plongé dans les bains de galvanisation, seules les zones en Polypro Codix® recevant une couche métallique. Ce mode de réalisation présente l'avantage de ne pas nécessiter de montage du capot dans le capot d'habillage.

Sur la figure 4, on voit une capsule 101 monté sur un flacon 2, selon un troisième mode de réalisation de l'invention. Ce flacon se distingue de celui des figures 2a et 2b par une structure différente du capot 260 et du capot d'habillage 206. En outre, le capot 260 ne comporte pas de languettes. Sur la figure 4, les parties identiques à celles des figures 2a et 2b portent les mêmes numéros de référence. Leur description ne sera pas reprise.

Le capot 260 comprend un sommet 262 circulaire en forme de dôme, raccordé à sa périphérie à une paroi latérale cylindrique 264. Le bord opposé 264a au sommet de la paroi latérale 264 est plié radialement vers l'extérieur et forme ainsi un épaulement 266. Le diamètre interne de la paroi latérale 264 correspond sensiblement au diamètre externe de la tubulure 38 de la frette 4. La périphérie de l'épaulement 266 se raccorde à une portion cylindrique 268, de diamètre plus important que la paroi latérale 264. La portion cylindrique 268 est raccordée à une bague cylindrique 270 formant avec la portion 268 une structure de section en 〈〈 U 〉〉. La bague 270 sert de support pour un capot d'habillage 206.

Le sommet 262 du capot 260 comporte une zone 272, élastiquement déformable dans le sens de l'axe X, formée par un voile de matière. Le centre de la zone 272 porte un picot 276 apte à se loger dans la dépression 78 de la branche centrale 10 de l'étrier 8, lorsque ce denier est placé en position verticale.

Le capot 260 est entouré par le capot d'habillage 206. Ce dernier repose sur le sommet 262 du capot 260 et serre la bague 270. Le capot d'habillage présente un dôme 274 pourvu d'une ouverture centrale 275 circulaire. Cette ouverture 275 est traversée par le picot 276. Une force d'appui exercée sur le picot 276 suivant l'axe X, provoque une déformation élastique de la zone 272. Cette déformation élastique assure le serrage élastique du capot 260 contre l'étrier 8, lorsque ce dernier est placé en position verticale. Lorsque l'étrier est mis en position verticale sur le sommet du capot d'habillage, le picot 276 porté par le capot et traversant le capot d'habillage, est sollicité par une force axiale. Cette force axiale provoque une déformation élastique de la zone 272, produisant ainsi le serrage élastique du capot et de l'étrier. Par cette disposition, les variations des dimensions de l'étrier et du capot d'habillage peuvent être compensées.

## Revendications

1. Capsule de fermeture (1, 101, 201) pour un flacon (2) à col (20) comportant :
- une frette (4) présentant un premier axe (X) et destinée à être montée sur le col (20) du flacon,
- un capot de fermeture (60, 260) rigide muni d'un sommet (76, 276) et d'une paroi latérale cylindrique (64, 264) apte à se placer autour d'une partie de la frette (4),
- un étrier rigide (8) présentant deux extrémités (12a, 14a) reliés par une partie centrale (10), les extrémités étant montées sur la frette, pivotantes autour d'un second axe (B), perpendiculaire au premier axe X, de sorte que, par pivotement, la partie centrale (10) de l'étrier (8) puisse venir en appui contre le sommet du capot (60, 260),
- des moyens (72, 272) aptes à mettre en appui le sommet (76, 276) contre l'étrier (8) caractérisée en ce que les moyens aptes à mettre en appui le sommet contre l'étrier comprennent des moyens élastiques permettant un déplacement axial du sommet du capot par rapport à l'étrier, et en ce que les moyens élastiques sont constitués, par au moins une zone du capot, déformable élastiquement, cette zone (72, 272) formant avec le capot (60, 260) une seule pièce.

2. Capsule (1, 101, 201) selon la revendication 1, caractérisée en ce que l'étrier (8) se présente sous forme d'un 〈〈 U 〉〉, constitué d'une partie centrale (10) et deux parties latérales (12, 14), les parties latérales formant un angle d'environ 90° avec la partie centrale.

3. Capsule (1, 101, 201) selon l'une des revendications 1 ou 2, caractérisée en ce que le capot (60, 260) est réalisé en polypropylène ou en polyoxymèthylène.

4. Capsule (1, 101, 201) selon l'une des revendications 1 à 3, caractérisée en ce que le capot (60, 260) porte un capot d'habillage (6, 206) situé entre le capot (60, 260) et l'étrier (8), lorsque celui-ci est en appui sur le sommet (76, 276).

5. Capsule (1, 101, 201) selon la revendication 4, caractérisée en ce que le capot d'habillage (6, 206) est constitué d'un matériau plastique rigide.

6. Capsule (1, 101, 201) selon la revendication 4 ou 5, caractérisée en ce que le capot d'habillage (6, 206) est constitué d'un matériau plastique galvanisable.

7. Capsule (1, 101, 201) selon l'une des revendications précédentes caractérisée en ce que la frette (4) est réalisée en un matériau plastique galvanisable.

8. Capsule (1, 101, 201) selon l'une des revendications précédentes, caractérisée en ce que l'étrier (8) est réalisé en un matériau plastique galvanisable.

9. Capsule (1, 101, 201) selon l'une des revendications 6 à 8, caractérisée en ce que le matériau plastique galvanisable est choisie parmi l'ABS (copolymère acrylonitrile - butadiène - styrène) et le polypropylène additionné de charges de carbonate de baryum.

10. Capsule (1, 101, 201), selon l'une des revendications 6 à 9, caractérisée en ce que le matériau plastique galvanisable est recouvert d'une surface externe métallique.

11. Capsule (201) selon l'une des revendications précédentes, caractérisée en ce que les moyens élastiques comprennent une zone (272) du sommet (276), élastiquement déformable axialement, une partie de cette zone étant apte à venir en appui contre l'étrier (8).

12. Capsule selon la revendication 11, caractérisée en ce que le capot d'habillage (206) comporte une ouverture centrale (275), au travers de laquelle un picot (276), porté par la zone (272) élastiquement déformable, est en contact avec l'étrier (8).

13. Capsule selon l'une des revendications 1 à 10, caractérisée en ce que les moyens élastiques comportent au moins une languette (72) élastiquement déformable axialement, située sur la base du capot (60), cette languette (72) étant en appui contre une portion (40) en salle radiale, portée par la frette (4).

14. Capsule selon l'une des revendications précédentes, caractérisée en ce que les extrémités (12a, 14a) de l'étrier (8) sont liés à la frette (4) par deux articulations (12b, 12c; 14b, 14c) diamétralement opposées.

15. Capsule selon la revendication 14, caractérisée en ce que les articulations sont des articulations à goupille (12c, 14c).

16. Flacon de parfum comportant un col, caractérisé en ce que le col porte une capsule conforme à l'une quelconque des revendications précédentes.

17. Flacon de parfum selon la revendication 16, caractérisé en ce que le col porte un organe de distribution (24) muni d'une buse de pulvérisation (30).

## Claims

1. Closure cap (1, 101, 201) for a bottle (2) with a neck (20) comprising:
- a band (4) having a first axis (X) and intended to be mounted on the neck (20) of the bottle,
- a rigid closure lid (60, 260) equipped with a top (76, 276) and a cylindrical sidewall (64, 264) capable of being placed around part of the band (4),
- a rigid stirrup piece (8) having two ends (12a, 14a) connected by a central part (10), the ends being mounted on the band so that they can pivot about a second axis (B), perpendicular to the first axis X, so that by pivoting, the central part (10) of the stirrup piece (8) can rest against the top of the lid (60, 260),
- means (72, 272) capable of bringing the top (76, 276) to rest against the stirrup piece (8), characterized in that the means capable of bringing the top to rest against the stirrup piece comprise elastic means allowing the top of the lid to move axially with respect to the stirrup piece, and in that the elastic means consist of at least one elastically deformable region of the lid, this region (72, 272) forming a single piece with the lid (60, 260).

2. Cap (1, 101, 201) according to Claim 1, characterized in that the stirrup piece (8) is in the shape of a U consisting of a central part (10) and of two lateral parts (12, 14), the lateral parts forming an angle of about 90° with the central part.

3. Cap (1, 101, 201) according to either of Claims 1 and 2, characterized in that the lid (60, 260) is made of polypropylene or polyoxymethylene.

4. Cap (1, 101, 201) according to one of Claims 1 to 3, characterized in that the lid (60, 260) bears an outer lid (6, 206) that lies between the lid (60, 260) and the stirrup piece (8) when the latter is resting on the top (76, 276).

5. Cap (1, 101, 201) according to Claim 4, characterized in that the outer lid (6, 206) consists of a rigid plastic.

6. Cap (1, 101, 201) according to Claim 4 or 5, characterized in that the outer lid (6, 206) consists of a galvanizable plastic.

7. Cap (1, 101, 201) according to one of the preceding claims, characterized in that the band (4) is made of a galvanizable plastic.

8. Cap (1, 101, 201) according to one of the preceding claims, characterized in that the stirrup piece (8) is made of a galvanizable plastic.

9. Cap (1, 101, 201) according to one of Claims 6 to 8, characterized in that the galvanizable plastic is chosen from ABS (acrylonitrile-butadiene-styrene copolymer) and polypropylene containing barium carbonate fillers.

10. Cap (1, 101, 201) according to one of Claims 6 to 9, characterized in that the galvanizable plastic is covered with a metallic outer surface.

11. Cap (201) according to one of the preceding claims, characterized in that the elastic means comprise an axially elastically deformable region (272) of the top (276), part of this region being capable of coming to rest against the stirrup piece (10).

12. Cap according to Claim 11, characterized in that the outer lid (206) comprises a central opening (275) through which a pip (276), borne by the elastically deformable region (272), is in contact with the stirrup piece (275).

13. Cap according to one of Claims 1 to 10, characterized in that the elastic means comprise at least one axially elastically deformable tab (72) situated at the base of the lid (60), this tab (72) resting against a radially projecting portion (40) borne by the band (4).

14. Cap according to one of the preceding claims, characterized in that the ends (12a, 14a) of the stirrup piece (8) are connected to the band (4) by two diametrically opposed articulations (12b, 12c; 14b, 14c).

15. Cap according to Claim 14, characterized in that the articulations are pin-type articulations (12c, 14c).

16. Perfume bottle comprising a neck, characterized in that the neck bears a cap in accordance with any one of the preceding claims.

17. Perfume bottle according to Claim 16, characterized in that the neck bears a dispensing member (24) equipped with a spray nozzle (30).

## Patentansprüche

1. Verschlußkapsel (1, 101, 201) für einen Flakon (2) mit Hals (20), die aufweist:
- eine Zwinge (4), die eine erste Achse (X) aufweist und auf den Hals (20) des Flakons montiert wird,
- eine steife Verschlußkappe (60, 260) mit einer Oberseite (76, 276) und einer zylindrischen Seitenwand (64, 264), die sich um einen Teil der Zwinge (4) legen kann,
- einen steifen Bügel (8), der zwei durch einen zentralen Bereich (10) verbundene Enden (12a, 14a) aufweist, wobei die Enden um eine zweite, zur ersten Achse X senkrecht liegende Achse (B) schwenkbar auf die Zwinge montiert sind, so daß der zentrale Bereich (10) des Bügels (8) durch eine Schwenkbewegung gegen die Oberseite der Kappe (60, 260) in Anlage gelangen kann,
- Mittel (72, 272), die die Oberseite (76, 276) gegen den Bügel (8) in Anlage bringen können, dadurch gekennzeichnet, daß die Mittel, die die Oberseite gegen den Bügel in Anlage bringen können, elastische Mittel aufweisen, die eine axiale Verschiebung der Oberseite der Kappe in Bezug auf den Bügel ermöglichen, und daß die elastischen Mittel aus mindestens einer elastisch verformbaren Zone der Kappe bestehen, wobei diese Zone (72, 272) mit der Kappe (60, 260) aus einem Stück besteht.

2. Kapsel (1, 101, 201) nach Anspruch 1, dadurch gekennzeichnet, daß der Bügel (8) die Form eines U hat, das aus einem zentralen Bereich (10) und zwei Seitenbereichen (12, 14) besteht, wobei die Seitenbereiche mit dem zentralen Bereich einen Winkel von etwa 90° bilden.

3. Kapsel (1, 101, 201) nach einem der Ansprüche 1 oder 2, dadurch gekennzeichnet, daß die Kappe (60, 260) aus Polypropylen oder aus Polyoxymethylen besteht.

4. Kapsel (1, 101, 201) nach einem der Ansprüche 1 bis 3, dadurch gekennzeichnet, daß die Kappe (60, 260) eine Aufmachungskappe (6, 206) trägt, die sich zwischen der Kappe (60, 260) und dem Bügel (8) befindet, wenn dieser auf der Oberseite (76, 276) aufliegt.

5. Kapsel (1, 101, 201) nach Anspruch 4, dadurch gekennzeichnet, daß die Aufmachungskappe (6, 206) aus einem steifen Kunststoffmaterial besteht.

6. Kapsel (1, 101, 201) nach Anspruch 4 oder 5, dadurch gekennzeichnet, daß die Aufmachungskappe (6, 206) aus einem galvanisch behandelbaren Kunststoffmaterial besteht.

7. Kapsel (1, 101, 201) nach einem der vorhergehenden Ansprüche, dadurch gekennzeichnet, daß die Zwinge (4) aus einem galvanisch behandelbaren Kunststoffmaterial besteht.

8. Kapsel (1, 101, 201) nach einem der vorhergehenden Ansprüche, dadurch gekennzeichnet, daß der Bügel (8) aus einem galvanisch behandelbaren Kunststoffmaterial besteht.

9. Kapsel (1, 101, 201) nach einem der Ansprüche 6 bis 8, dadurch gekennzeichnet, daß das galvanisch behandelbare Kunststoffmaterial ausgewählt wird aus ABS (Acrylonitril-, Butadien-, Styrol-Copolymer) und Polypropylen mit einem Zusatz von Bariumcarbonat-Füllstoffen.

10. Kapsel (1, 101, 201) nach einem der Ansprüche 6 bis 9, dadurch gekennzeichnet, daß das galvanisch behandelbare Kunststoffmaterial mit einer äußeren Metallschicht bedeckt ist.

11. Kapsel (201) nach einem der vorhergehenden Ansprüche, dadurch gekennzeichnet, daß die elastischen Mittel eine axial elastisch verformbare Zone (272) der Oberseite (276) enthalten, wobei ein Teil dieser Zone gegen den Bügel (8) anliegen kann.

12. Kapsel nach Anspruch 11, dadurch gekennzeichnet, daß die Aufmachungskappe (206) eine zentrale Öffnung (275) aufweist, durch die hindurch eine Spitze (276), die auf der elastisch verformbaren Zone (272) sitzt, mit dem Bügel (8) in Kontakt steht.

13. Kapsel nach einem der Ansprüche 1 bis 10, dadurch gekennzeichnet, daß die elastischen Mittel mindestens eine axial elastisch verformbare Zunge (72) aufweisen, die sich an der Basis der Kappe (60) befindet, wobei diese Zunge (72) gegen einen radial vorstehenden Abschnitt (40) anliegt, der von der Zwinge (4) getragen wird.

14. Kapsel nach einem der vorhergehenden Ansprüche, dadurch gekennzeichnet, daß die Enden (12a, 14a) des Bügels (8) mit der Zwinge (4) durch zwei einander diametral entgegengesetzt liegende Gelenkverbindungen (12b, 12c; 14b, 14c) verbunden sind.

15. Kapsel nach Anspruch 14, dadurch gekennzeichnet, daß die Gelenkverbindungen Stift-Gelenkverbindungen (12c, 14c) sind.

16. Parfümflakon mit einem Hals, dadurch gekennzeichnet, daß der Hals eine Kapsel gemäß einem beliebigen der vorhergehenden Ansprüche trägt.

17. Parfümflakon nach Anspruch 16, dadurch gekennzeichnet, daß der Hals ein Ausgabeorgan (24) mit einer Zerstäuberdüse (30) trägt.
